# EUROPÄISCHE PATENTSCHRIFT

(11) **EP 2 986 786 B1**
(45) Veröffentlichungstag und Bekanntmachung des Hinweises auf die Patenterteilung: **28.04.2021**
(21) Anmeldenummer: 14709650.7
(22) Anmeldetag: 12.03.2014
(51) Int. Cl.: E03D 9/03

(54) **VORRICHTUNG ZUR ABGABE EINER WIRKSTOFFZUBEREITUNG IN EIN TOILETTENBECKEN**
DEVICE FOR DISPENSING AN ACTIVE-INGREDIENT PREPARATION INTO A TOILET BOWL
DISPOSITIF SERVANT À DISTRIBUER UNE PRÉPARATION DE SUBSTANCE ACTIVE DANS UNE CUVETTE DE TOILETTES

(30) Priorität: 19.04.2013 DE 102013207126
(43) Veröffentlichungstag der Anmeldung: 24.02.2016
(73) Patentinhaber: Henkel AG & Co. KGaA, 40589 Düsseldorf (DE)
(72) Erfinder: LEFFLER, Jens, 41564 Kaarst (DE); KLEMMSTEIN, Anke, 42799 Leichlingen (DE)
(86) Internationale Anmeldenummer: PCT/EP2014/054788
(87) Internationale Veröffentlichungsnummer: WO 2014/170067

(56) Entgegenhaltungen:
- WO-A1-2010/037997
- GB-A- 2 194 258
- GB-A- 2 339 210
- US-A- 4 168 551

## Beschreibung

Die Erfindung betrifft eine Vorrichtung zur Abgabe von Wirkstoffzubereitung in ein Toilettenbecken mit einem im Toilettenbecken unterdessen Rand anzuordnenden, beim Spülen überströmten Aufnahmebehälter.

Zur selbsttätigen Reinigung von Toilettenbecken ist es bekannt, Wirkstoffzubereitungen in stückiger Form in einem käfigartigen Aufnahmebehälter am Innenrand des Toilettenbeckens anzubringen. Bei jedem Spülvorgang löst sich ein Teil der Wirkstoffzubereitung eines WC-Blocks im Spülwasser und wird zusammen mit dem Spülwasser in das Becken verteilt. Zusätzlich verbleibt ein Teil der gelösten Wirkstoffzubereitung im Restwasser des Toilettenbeckens und sorgt auch dort für eine Reinigung.

Eine gattungsgemäße Vorrichtung ist aus der US4168551 bekannt. Die dort gezeigte Vorrichtung weist eine Kammer mit dem WC-Block auf und, stromabwärts, eine weitere Kammer auf. Die Kammer mit dem WC-Block ist von der weiteren Kammer durch eine Trennwand mit mindestens einer Öffnung getrennt. Nachteile dieser bekannten Vorrichtung sind der mehrteilige Aufbau, und die Verwendung einer balkenrostartigen Wand für die Halterung der Trennwand, die damit zu einem kostenintensiven Aufbau führen.

Aus der GB2194258A geht eine Toilettenreinigungsvorrichtung mit einer ersten und einer zweiten Kammer hervor. Die erste Kammer bevorratet einen Block von Toilettenreinigungsmaterial und weist einen perforierten oberen Teil und Mittel zur Abgabe von Flüssigkeit aus ihrem unteren Teil auf. Die zweite Kammerweist einen perforierten oberen Teil und eine Öffnung in ihrem unteren Teil auf, so dass, wenn jede Kammer mit Flüssigkeit gefüllt ist, die zweite Kammer nicht schneller entleert wird als die erste Kammer.

Die GB2339210A offenbart eine Toilettenreinigungsvorrichtung mit ersten und zweiten becherähnlichen Teilen, deren offenen Enden aneinander befestigt sind, um eine Kammer für eine Zusammensetzung zu definieren. Die Kammer weist relativ große Einlassmittel für den Eintritt, und relativ kleine Auslassmittel für den Austritt, von Wasser auf.

Die WO2010037997A1 zeigt einen Toilettenspender mit einer Sprühvorrichtung, die Strahlen einer Zusammensetzung gerichtet über das Innenvolumen des Toilettenbeckens und in Richtung einer gegenüberliegenden Seitenwand des Toilettenspenders sprühen.

Aufgabe der Erfindung ist es deshalb, eine gattungsgemäße Vorrichtung so zu verbessern, dass sie bei möglichst geringem konstruktivem Aufwand eine über die Zeit möglichst konstante Abgabe von Wirkstoffzubereitung in das Toilettenbecken gewährleistet.

Diese Aufgabe wird durch eine Vorrichtung mit den Merkmalen von Anspruch 1 gelöst. Bevorzugte Ausführungsformen werden durch die abhängigen Ansprüche beschrieben.

Die erfindungsgemäße Vorrichtung zur Abgabe einer wasserlöslichen Wirkstoffzubereitung aus einem WC-Block in ein Toilettenbecken, umfasst einem im Toilettenbecken anzuordnenden Aufnahmebehälter, für den von Spülwasser überströmbaren WC-Block, wobei der Aufnahmebehälter:
- mit einer Halterung am Rand des Toilettenbeckens befestigbar ist,
- in seinem in der Gebrauchsteilung unteren Bereich eine Wanne mit einem Wannenboden bildet,
- wenigstens einen Einlass und einen Auslass für das Spülwasser aufweist,
- über den Auslass mit Toilettenbecken strömungsverbunden ist, wobei stromaufwärts vom Auslass ein Siphon angeordnet ist, wobei durch den Siphon ein Auslöseschwellenniveau und ein Abbruchschwellenniveau für Spülwasser in dem Aufnahmebehälterdefiniert sind, über welche ein abfließen von Spülwasser durch den Siphon beginnen bzw. aufhören kann, und der Aufnahmebehälter eine Auflageplatte mit einer Auflagefläche umfasst, wobei die Auflageplatte den WC-Block oberhalb des Abbruchschwellenniveaus hält, und wobei die Auflageplatte an dem Siphon befestigt ist, wobei der WC-Block mindestens zweiteilig ist und die zwei WC-Block Teile jeweils mindestens teilweise auf der Auflageplatte aufliegen, wobei die Auflagefläche kleiner als die Hälfte, bevorzugt kleiner als ¼ der maximalen, in dieser Ebene, innerhalb des Aufnahmebehälters verfügbaren Fläche ist, und wobei der Aufnahmebehälter Stützmittel umfasst die konfiguriert sind um zusammen mit der Auflageplatte den WC-Block zu halten, wobei die zwei WC-Block Teile getrennte Teile sind.

Der Aufnahmebehälter wird von dem Halter an dem Toilettenbecken gehalten so dass, in Gebrauchstellung, die Wanne unterhalb derHalterung liegt. In Gebrauchsteilung wird der WC-Block, mittels der Auflageplatte, oberhalb des Abbruchschwellenniveaus gehalten. Die Halterung ist bevorzugteine beispielsweise bügelformige Hängehalterung.

Die erfindungsgemäße Vorrichtung hat die Vorteile, dass ein Nachtropfen von angelöster Wirksubstanz in das Toilettenbecken reduziert oder gar ganz verhindert wird. Das Spülwasser kann den WC-Block überspülen und frei bis zum Wannenboden und zeitverzögert durch den Auslass in das Toilettenbecken fließen. Wenn das Fließen durch den Siphon einmal angefangen hat, fließt die Wanne im wesentlich lehr. Somit fließt das Spülwasser nach dem Spülvorgang, aus dem Aufnahmebehälterheraus, ohne dass nennenswerte Wasserreste übrig bleiben.

Die Auflageplatte ist vorzugsweise so gestaltet, dass der WC-Block auf der Seite der Auflagefläche gehalten wird. Die Auflagefläche ist die Fläche der, in Gebrauchsteilung, obere Seite der Auflageplatte. Die Auflageplatte ist so gestaltet, dass gleichzeitig Spülwasser über den WC-Block laufen und an diesem ablaufen kann, so dass die Wassermengen die am WC-Block zurückbleiben minimiert werden. Der WC-Block wird zwischen zwei aufeinanderfolgenden Spülvorgänge im wesentlich trocken gehalten. Dies wird erreicht indem die Kontaktfläche zwischen Auflageplatte und WC-Block minimiert wird. Um allerdings auch sicher zu stellen, dass der WC-Block auch nach fortschreitendem Verbrauch seine Stellung innerhalb des Aufnahmebehälters beibehält, muss die Auflageplatte eine Mindestausdehnung zwischen den Seitenwänden des Aufnahmebehälters haben, dies wird weiter unten näher beschrieben.

Es wird bevorzugt, dass der Siphon einen Siphondeckel umfasst, der einteilig ist. Es wird weiterhin bevorzugt, dass die Auflageplatte und der Siphondeckel einteilig sind. Auf diesem Wege ergibt sich eine besonders kostengünstige Bauform, die zudem in ihrer Gesamtanordnung auch noch einfach zu montieren ist.

In einer Vorteilhaften Ausführungsform der Erfindung, umfasst der Siphon ein Auslassrohr und einen Siphondeckel. Der Siphondeckel umfasst ein Außenrohr das einen größeren Durchmesser als das Auslassrohr aufweist. Das Außenrohr ist an einem Ende durch die Auflageplatte geschlossen. Der Siphondeckel ist mindestens teilweise um das Auslassrohr herum angeordnet, so dass ein ringspaltförmiger Strömungskanalabschnitt im Bereich zwischen dem Auslassrohr und dem Außenrohr gebildet wird. Weiter stromab bildet das Auslassrohr selbst den Strömungskanal. In dieser Ausführung wird der Strömungskanal auch durch die, der Auflagefläche gegenüberliegende Seite der Auflageplatte, begrenzt.

Durch die einteilige Ausführung der Auflageplatte mit dem Siphondeckel wird der WC-Block länger während des Gebrauchs gestützt. Damit wird dafür gesorgt, dass die Abgabe von Wirkstoffzubereitung in das Toilettenbecken über eine längere Zeit konstant erfolgt. Der Siphondeckel, und somit gleichzeitig die Auflageplatte, werden mit einem einfachen Herstellungsschritt auf die Vorrichtung aufgesteckt.

Ein Rohr im Sinne der Erfindung ist ein Segment eines länglichen Hohlkörpers und kann einen kreisrunden oder auch andere Querschnitten aufweisen, z.B. rechteckig oder oval. Unter Querschnitt (Querschnittsfläche) ist Senkrechtquerschnitt (Senkrechtquerschnittsfläche) zu verstehen.

In einer Ausgestaltung der Erfindung umfasst der Aufnahmebehälter Stützmittel, die derart gestaltet sind, um zusammen mit der Auflageplatte den WC-Block in Position, d. h. oberhalb des Abbruchsschwellenniveaus, zu halten. Die Stützmittel sind bevorzug mit dem Aufnahmebehälter einteilig ausgestaltet. Die Stützmittel haben bevorzugt jeweils eine Fläche (die Stützfläche) von weniger als 5 mm², bevorzugt weniger oder gleich als 3 mm². Durch die geringe Fläche wird der Kontakt mit dem WC-Block minimiert und somit auch das Volumen des Restwassers, das am WC-Block haftend zurückbleibt. Die Anzahl der Stützmittel ist bevorzugt maximal 10, weiterhin bevorzugt maximal 6, noch weiter bevorzugt maximal 4. Durch die geringe Anzahl der Stützpunkte wird gleichermaßen der Kontakt mit dem WC-Block minimiert und auch das Volumen des Restwassers, das am WC-Block haftend zurückbleibt.

In einer Ausgestaltung der Erfindung ist die Auflagefläche größer als die Außenquerschnittsfläche des Außenrohrs des Siphondeckels, bevorzugt 1,5 x größer, weiter bevorzugt 2 x größer ist. Zum Beispiel, falls das Rohr einen kreisförmigen Querschnitt hat, ist die Auflagenfläche größer als pi*(d²) / 4, wobei d der Außendurchmesser des Außenrohrs des Siphondeckels ist. Vorzugsweise ist die Auflagefläche kleiner als die Hälfte, bevorzugt kleiner als ¼ der maximalen Fläche in dieser Ebene. Die maximale Fläche ist die innere Querschnittsfläche des Aufnahmebehälters. Es ist weiterhin notwendig, dass die Auflagefläche hinreichend klein gehalten wird, damit die Wasserströmungsdynamik innerhalb des Aufnahmebehälters eingehalten wird. Der Siphon soll gleich nach Erreichen des Auslöseschwellenniveaus anfangen das Wasser abzulassen, insbesondere dann, wenn der WC-Block auch Wirkstoffzubereitung mit Reinigungsfunktion umfasst. Es wurde festgestellt, dass eine sehr große Auflagefläche, selbst wenn sie perforiert oder sonst durchlöchert ist, die Strömung innerhalb des Aufnahmebehälters zu lange verzögert und zu Nachtropfen bzw. zu Restwasser in der Wanne führt.

Vorzugsweise ist die Vorrichtung länglich und passt sich an dem Rand des Toilettenbeckens an. Somit werden eine Vorderwand, die in Richtung Toilettenbeckeninneren angeordnet ist, und eine Rückwand, die in Richtung Toilettenbeckenwand angeordnet ist, benannt. An der Außenseite der Rückwand sind bevorzugt Abstandshalter vorhanden, damit Spülwasser nicht zwischen Rückwand und Toilettenbeckenwand durch Kapillarwirkung verbleibt. Die Abstandshalter sind wichtig um Spuren und Flecken an der Toilettenbeckenwand zu verhindern.

Es wird bevorzugt, dass sich die Auflageplatte für den WC-Block mindestens zu 80%, weiter bevorzugt mindestens 90%, zwischen Vorder- und Rückwand erstreckt. Damit wird der WC-Block, auch nach halber Abnutzung auf der Auflageplatte gehalten. Dies ist insbesondere vorteilhaft bei Verwendung 2- oder mehrteiliger WC-Blöcke, diese können zwei zusammen verbundene Teile sein (z.B. zusammengeklebt, oder coextrudiert), oder zwei getrennte Teile sein, die z.B. vor Gebrauch in einer wasserlöslichen PVA Folie zusammen verpackt sind. Vorzugsweise umfasst bei mehrteiligen WC-Blocks ein Teil eine Reinigungswirkung und ein anderer Teil eine Farbwirkung. Selbstverständlich sind auch mehr als zwei Teile innerhalb eines WC-Blocks und weiterhin auch zusätzliche Wirkstofffunktionen, wie z. B. Bleich-, Antikalk-, Hygienefunktion möglich.

Falls der WC-Block zweiteilig ist und ein Teil eine Farbwirkung umfasst, wird es besonders bevorzugt, dass dieses Teil eine Farbe aufweist, die dieselbe Farbe wie der Aufnahmebehälter ist. Diese Farbe ist nicht Farblos oder Weiß. Dabei besitzt das weitere Teil, das keine Farbwirkung umfasst, eine andere Farbe, bevorzugt weiß. Damit kann der Verbraucher gleichzeitig die, in den Toilettenbecken zu abgebende, Farbe identifizieren, und auch dass in der Vorrichtung verschiedene Wirkstoffzubereitungen vorhanden sind. Ein Beispiel dazu ist ein Blauer Aufnahmebehälter, indem ein WC-Block Teil Blau ist und der andere Teil Weiß.

In einer weiteren Ausführungsform ist die Auflageplatte jeweils durch einen maximalen Abstand von 3 mm von der Vorder- und Rückwand des Aufnahmebehälters beabstandet. Dies gilt insbesondere für WC-Blocks die, in Gebrauchstellung, höher als tief sind. Diese werden durch den kleinen Abstand zwischen Vorder- und Rückwand weniger durch das Spülwasser erodiert und können somit länger in der Gebrauchstellung gehalten werden.

In einer Ausführungsform ist die Auflagefläche eine geschlossene Fläche. Dadurch wird erreicht, dass ein Minimum an Restwasser bis hinzu kein Restwasser im Aufnahmebehälter verbleibt.

Es wird weiterhin bevorzugt, dass der Wannenboden einen Tiefpunkt aufweist und der Siphon an dem tiefsten Punkt des Wannenbodens angeordnet ist.

In einer Ausgestaltung der Erfindung wird bevorzugt, dass die Einlassöffnung des Siphons, in der das Spülwasser aus dem Aufnahmebehälter in den Siphon hineinfließen kann, sich bis maximal 10 mm, weiter bevorzugt bis maximal 5 mm, über dem Wannenboden befindet. Das Niveau der Einlassöffnung wird zum Beispiel durch den Abstand vom Siphondeckel zum Wannenboden definiert. Der Siphondeckel kann z.B. auch eine zahnartige Unterkante aufweisen. In dem Fall ist der Abstand von der oberen Zahnkante bis zum Wannenboden zu berücksichtigen. Mit dieser Ausgestaltung fließt das Spülwasser, durch die Kapillarwirkung, nahezu vollständig aus der Wanne heraus. Dies ist besonders günstig in dem Fall, indem der Siphon am tiefsten Punkt des Wannenbodens angeordnet ist.

Der WC-Block ist mindestens zweiteilig. Die Teile des WC-Blocks sind getrennt. Die Grenze zwischen beiden Teilen befindet sich, in Gebrauchsstellung, auf der Auflageplatte. Somit werden beide Teile von der Auflageplatte gestützt. Dies ist besonders bevorzugt, wenn beide Teile des WC-Blocks unterschiedliche Funktionen erfüllen, z.B. ein Reinigungsteil enthaltend eine Reinigungszusammensetzung und ein Wasserfärbungsteil enthaltend eine Farbstoffzusammensetzung.

### Ausführungsbeispiel

Die Erfindung ist nachstehend anhand der Zeichnung beispielhaft näher erläutert. Diese zeigt in:
Fig. 1 eine Perspektivansicht auf die Vorrichtung, wobei die Vorrichtung offen und ohne WC- Block dargestellt ist;
Fig. 2 einen Schnitt durch eine erfindungsgemäße Vorrichtung entlang der Schnittebene A-A; aus Figur 1
Fig. 3 einen Schnitt durch eine erfindungsgemäße Vorrichtung mit WC-Block entlang der Schnittebene B-B aus Figur 1.

Eine erfindungsgemäße Vorrichtung 1 ist in Fig. 1-3 dargestellt. Die Vorrichtung 1 umfasst einen Aufnahmebehälter 3, der mit einer bügelformigen Halterung 10 am Rand des Toilettenbeckens befestigbar ist, die Halterung kann auch eine andere sein. Der Aufnahmebehälter 3 umfasst wenigstens einen Einlass 6 und einen Auslass 7 für Spülwasser und ist über den Auslass 7 mit dem Toilettenbecken strömungsverbunden, wobei stromaufwärts vom Auslass 7 ein Siphon 8 angeordnet ist. In Fig. 2 ist zu sehen, dass durch den Siphon 8 ein Auslöseschwellenniveau 17 und ein Abbruchschwellenniveau 18 für Spülwasser im Inneren des Aufnahmebehälters 3 definiert sind. Dabei bestimmt das Auslöseschwellenniveau 17 den Beginn des Abfließens von Spülwasser durch den Siphon 8 aus dem Inneren des Aufnahmebehälters 3, während das Abbruchschwellenniveau 18 das Ende des Abfließens von Spülwasser aus dem Aufnahmebehählter 3 bestimmt. Insofern definieren Auslöseschwellenniveau 17 und Abbruchschwellenniveau 18 ein gewünscht geregeltes Abfließen von Spülwasser aus dem Aufnahmebehälter 3.

Der Aufnahmebehälter 3 bildet, in seinem in der Gebrauchstellung unteren Bereich, eine Wanne 4 mit einem Wannenboden 5, an dem der Siphon 8 angeordnet ist. Der Aufnahmebehälter 3 nimmt den WC-Block 2 mit Wirkstoffzubereitung 16 auf, siehe Fig. 3. Der WC-Block 2 ist vom Spülwasser, das durch den Einlass 6 in den Aufnahmenbehälter einfließen kann, überströmbar. Der WC-Block 2 wird, durch die Auflageplatte 9 und Stützmittel 11, über dem Wannenboden 5 und weiterhin erfindungsgemäß über dem Abbruchschwellenniveau 18 gehalten. Falls der WC-Block 2 zweiteilig ist, wird bevorzugt dass die Grenze 2.1 zwischen den Teilen auf der Auflageplatte liegt.

Fig. 1-3 zeigen, dass die Auflageplatte 9 Teil des Siphons 8 ist, und im vorliegenden Fall einteilig an den Siphondeckel angeformt ist und somit den Strömungskanal 19 begrenzt. Die Auflageplatte 9 hat dabei eine Auflagefläche 9.1 die größer als die Querschnittsfläche des Außenrohrs 8.1 des Siphondeckels.

Durch die Einteiligkeit der Auflageplatte mit dem Siphondeckel wird der WC-Block länger während des Gebrauchs gestützt. Damit wird dafür gesorgt, dass die Abgabe von Wirkstoffzubereitung an den Toilettenbecken über eine längere Zeit konstant erfolgt. Der Siphondeckel, und somit gleichzeitig die Auflageplatte, werden mit einem einfachen Herstellungsschritt auf die Vorrichtung aufgesteckt.

**Bezugszeichen**

| | |
|---|---|
| Vorrichtung | 1 |
| WC-Block | 2 |
| Mögliche Trennung des WC-Block | 2.1 |
| Aufnahmebehälter | 3 |
| Wanne | 4 |
| Wannenboden | 5 |
| Einlass | 6 |
| Auslass | 7 |
| Auslassrohr | 7.1 |
| Siphon | 8 |
| Außenrohr | 8.1 |
| Auflageplatte | 9 |
| Auflagefläche | 9.1 |
| Halterung | 10 |
| zusätzliche Auflagefläche | 11 |
| Nebenöffnungen | 12 |
| Einlassöffnungen | 13 |
| Auslassrohr | 14 |
| unteren Bereich | 15 |
| Wirkstoffzubereitung | 16 |
| Wirkstoffzubereitung | 17 |
| Abbruchschwellenniveau | 18 |
| Strömungskanal | 19 |

## Patentansprüche

1. Vorrichtung (1) zur Abgabe einer wasserlöslichen Wirkstoffzubereitung (16) aus einem WC-Block (2) in ein Toilettenbecken, mit einem im Toilettenbecken anzuordnenden Aufnahmebehälter (3), für den von Spülwasser überströmbaren WC-Block (2), wobei der Aufnahmebehälter (3):
- den WC-Block umfasst,
- mit einer (bügelformigen) Halterung (10) am Rand des Toilettenbeckens befestigbar ist,
- in seinem in der Gebrauchstellung unteren Bereich eine Wanne (4) mit einem Wannenboden (5) bildet,
- wenigstens einen Einlass (6) und einen Auslass (7) für das Spülwasser aufweist,
über den Auslass (7) mit Toilettenbecken strömungsverbunden ist, wobei stromaufwärts vom Auslass (7) ein Siphon (8) angeordnet ist,
wobei
durch den Siphon (8) ein Auslöseschwellenniveau (17) und ein Abbruchschwellenniveau (18) für Spülwasser in dem Aufnahmebehälter (3) definiert sind, über welche ein abfließen von Spülwasser durch den Siphon (8) beginnen bzw. aufhören kann, und
der Aufnahmebehälter (3) eine Auflageplatte (9) mit einer Auflagefläche (9.1) umfasst, wobei die Auflageplatte (9) den WC-Block (2) oberhalb des Abbruchschwellenniveaus (18) hält, und die Auflageplatte (9) an dem Siphon (8) befestigt ist, wobei der Aufnahmebeälter (3) Stützmittel umfasst, die konfiguriert sind um zusammen mit der Auflageplatte (9) den WC- Block (2) zu halten, **dadurch gekennzeichnet, dass** der WC-Block (2) mindestens zweibevorzugt zweiteilig ist und die zwei WC-Block Teile jeweils mindestens teilweise auf der Auflageplatte (9) aufliegen, wobei die Auflagefläche (9.1) kleiner als die Hälfte, bevorzugt kleiner als ¼ der maximalen, in dieser Ebene, innerhalb des Aufnahmenbehälters (3) verfügbaren Fläche ist, und dass die zwei WC-Block Teile getrennte Teile sind.

2. Vorrichtung (1) nach Anspruch 1, **dadurch gekennzeichnet, dass** der Siphon (8) einen Siphondeckel umfasst, der bevorzugt einteilig ist.

3. Vorrichtung (1) nach Anspruch 2, **dadurch gekennzeichnet, dass** die Auflageplatte (9) und der Siphondeckel einteilig sind.

4. Vorrichtung (1) nach einem der vorangegangenen Ansprüche, **dadurch gekennzeichnet, dass** die Auflagefläche (9.1) größer als die Außenquerschnittsfläche eines Außenrohrs des Siphondeckels, bevorzugt 1,5 x größer, weiter bevorzugt 2 x größer ist.

5. Vorrichtung (1) nach einem der vorangegangenen Ansprüche, **dadurch gekennzeichnet, dass** sich die Auflageplatte (9) mindestens zu 80%, weiter bevorzugt mindestens 90%, zwischen einer Vorderwand und einer Rückwand des Aufnahmenbehälters (3) erstreckt.

6. Vorrichtung (1) nach einem der vorangegangenen Ansprüche, **dadurch gekennzeichnet, dass** die Auflageplatte (9) jeweils durch einen maximalen Abstand von 3 mm von der Vorder- und Rückwand des Aufnahmebehälters (3) beabstandet ist.

7. Vorrichtung (1) nach einem der vorangegangenen Ansprüche, **dadurch gekennzeichnet, dass** die Auflagefläche (9.1) als eine geschlossene Fläche ausgebildet ist.

8. Vorrichtung (1) nach einem der vorangegangenen Ansprüche, **dadurch gekennzeichnet, dass** der Siphon eine Öffnung umfasst, durch die das Spülwasser aus dem Aufnahmebehälter in den Siphon (8) hineinfließen kann, wobei sich die Öffnung bis maximal 10 mm, weiter bevorzugt bis maximal 5 mm, über dem Wannenboden (5) befindet.

## Claims

1. A device (1) for dispensing a water-soluble active ingredient preparation (16) from a toilet block (2) into a toilet bowl, the device having a receptacle (3) to be arranged in the toilet bowl for the toilet block (2) overflowing with flush water, the receptacle (3):
- comprising the toilet block,
- being attachable to the edge of the toilet bowl by means of a (bracket-shaped) holder (10),
- forming, in the lower region thereof in the use position, a tub (4) having a tub bottom (5),
- having at least one inlet (6) and an outlet (7) for the flush water,
- being fluidically connected to the toilet bowl via the outlet (7),
a siphon (8) being arranged upstream of the outlet (7), the siphon (8) defining a trigger threshold level (17) and a termination threshold level (18) for flush water in the receptacle (3), by means of which levels flush water can begin or stop flowing through the siphon (8), and the receptacle (3) comprising a support plate (9) having a support surface (9.1), the support plate (9) holding the toilet block (2) above the termination threshold level (18), and the support plate (9) being attached to the siphon (8), the receptacle (3) comprising support means which are configured to hold the toilet block (2) together with the support plate (9), **characterized in that** the toilet block (2) is in at least two pieces, preferably two pieces, and the two toilet block parts each rest at least in part against the support plate (9), the support surface (9.1) being smaller than half, preferably smaller than ¼, of the maximum available surface in this plane within the receptacle (3), and **in that** the two toilet block parts are separate parts.

2. The device (1) according to claim 1, **characterized in that** the siphon (8) comprises a siphon cover, which is preferably in one piece.

3. The device (1) according to claim 2, **characterized in that** the support plate (9) and the siphon cover are in one piece.

4. The device (1) according to one of the preceding claims, **characterized in that** the support surface (9.1) is larger than the outer cross-sectional area of an outer tube of the siphon cover, preferably 1.5 times larger, more preferably 2 times larger.

5. The device (1) according to one of the preceding claims, **characterized in that** at least 80%, more preferably at least 90%, of the support plate (9) extends between a front wall and a rear wall of the receptacle (3).

6. The device (1) according to one of the preceding claims, **characterized in that** the support plate (9) is separated from the front and rear walls of the receptacle (3) by a maximum distance of 3 mm.

7. The device (1) according to one of the preceding claims, **characterized in that** the support surface (9.1) is designed as a closed surface.

8. The device (1) according to one of the preceding claims, **characterized in that** the siphon comprises an opening through which the flush water can flow from the receptacle into the siphon (8), the opening extending up to a maximum of 10 mm, more preferably up to a maximum of 5 mm, above the tub bottom (5).

## Revendications

1. Dispositif (1) de distribution d'une préparation de substance active hydrosoluble (16) à partir d'un bloc WC (2) dans une cuvette de toilettes, comportant un récipient (3) à disposer dans la cuvette des toilettes et destiné au bloc WC (2), lequel peut être recouvert d'eau de chasse, le récipient (3) :
- comprenant le bloc WC,
- pouvant être fixé au rebord de la cuvette des toilettes au moyen d'un élément de maintien (10) (en forme d'étrier),
- formant dans sa zone inférieure, dans la position d'utilisation, une cuve (4) comportant un fond de cuve (5),
- présentant au moins une entrée (6) et une sortie (7) pour l'eau de chasse,
étant relié fluidiquement à la cuvette des toilettes par l'intermédiaire de la sortie (7), un siphon (8) étant disposé en amont de la sortie (7), un niveau de seuil de déclenchement (17) et un niveau de seuil d'arrêt (18) pour l'eau de chasse étant définis dans le récipient (3) par le siphon (8), un écoulement de l'eau de chasse à travers le siphon (8) pouvant commencer ou s'interrompre par l'intermédiaire desdits niveaux de seuil de déclenchement et d'arrêt, et le récipient (3) présentant une plaque de support (9) comportant une surface de support (9.1), la plaque de support (9) maintenant le bloc WC (2) au-dessus du niveau de seuil d'arrêt (18), et la plaque de support (9) étant fixée au siphon (8), le récipient (3) comprenant des moyens d'appui qui sont conçus pour maintenir le bloc WC (2) conjointement avec la plaque de support (9),
**caractérisé**
**en ce que** le bloc WC (2) est au moins de préférence formé de deux parties, et les deux parties du bloc WC reposent respectivement au moins partiellement sur la plaque de support (9), la surface de support (9.1) étant inférieure à la moitié, de préférence inférieure au ¼ de la surface maximale disponible dans ce plan à l'intérieur du récipient (3), et
**en ce que** les deux parties du bloc WC sont des parties distinctes.

2. Dispositif (1) selon la revendication 1, **caractérisé en ce que** le siphon (8) comprend un couvercle de siphon, lequel est de préférence formé d'une seule pièce.

3. Dispositif (1) selon la revendication 2, **caractérisé en ce que** la plaque de support (9) et le couvercle de siphon sont formés d'une seule pièce.

4. Dispositif (1) selon l'une des revendications précédentes, **caractérisé en ce que** la surface de support (9.1) est plus grande que la surface de section transversale extérieure d'un tuyau extérieur du couvercle de siphon, de préférence 1,5 fois plus grande, plus préférentiellement 2 fois plus grande.

5. Dispositif (1) selon l'une des revendications précédentes, **caractérisé en ce que** la plaque de support (9) s'étend à au moins 80 %, plus préférentiellement à au moins 90 %, entre une paroi avant et une paroi arrière du récipient (3).

6. Dispositif (1) selon l'une des revendications précédentes, **caractérisé en ce que** la plaque de support (9) est respectivement espacée des parois avant et arrière du récipient (3) par un espacement maximal de 3 mm.

7. Dispositif (1) selon l'une des revendications précédentes, **caractérisé en ce que** la surface de support (9.1) est conçue comme une surface fermée.

8. Dispositif (1) selon l'une des revendications précédentes, **caractérisé en ce que** le siphon comprend une ouverture à travers laquelle l'eau de chasse peut s'écouler depuis le récipient vers le siphon (8), l'ouverture étant située jusqu'à 10 mm au plus, plus préférentiellement jusqu'à 5 mm au plus, au-dessus du fond de cuve (5).
